# EUROPÄISCHE PATENTSCHRIFT

(11) **EP 0 698 731 B1**
(45) Veröffentlichungstag und Bekanntmachung des Hinweises auf die Patenterteilung: **03.09.1997**
(21) Anmeldenummer: 95109971.2
(22) Anmeldetag: 27.06.1995
(51) Int. Cl.: F02D 11/04, F02D 9/02

(54) **Übertragungsvorrichtung zur Regulierung einer Brennkraftmaschine**
Transmission device for the regulation of an internal combustion engine
Dispositif de transmission pour la régulation d'un moteur à combustion interne

(30) Priorität: 26.08.1994 DE 4430282
(43) Veröffentlichungstag der Anmeldung: 28.02.1996
(73) Patentinhaber: DAIMLER-BENZ AKTIENGESELLSCHAFT, 70567 Stuttgart (DE)
(72) Erfinder: Papenhagen, Dieter, Dipl.-Ing., D-71334 Waiblingen (DE); Meyer, Thorsten, Dipl.-Ing., D-70736 Fellbach (DE)

(56) Entgegenhaltungen:
- DE-C- 4 036 953
- GB-A- 2 155 997
- US-A- 4 945 874
- US-A- 5 078 111

## Beschreibung

Die Erfindung betrifft eine Übertragungsvorrichtung zur Regulierung einer Brennkraftmaschine, welche zwischen einem Fahrhebel und einem Leistungsstellglied, insbesondere Drosselklappe, angeordnet und durch mindestens eine Rückstellfeder belastet ist, mit den im Oberbegriff des Patentanspruchs 1 angegebenen Merkmalen.

Aus der DE 40 36 953 C1 ist eine derartige Übertragungsvorrichtung bekannt, die aus einem fahrhebelseitigen und zweiarmig ausgebildeten Antriebshebel mit einem Vorsprung sowie aus einem mit diesem im gleichen Drehsinn zusammenwirkenden stellerseitigen Abtriebshebel mit einer für den Vorsprung dienenden Kulissenbahn besteht.
Die Kulissenbahn weist zwei einen Winkel einschließende Abschnitte auf, die im Zusammenwirken mit dem Vorsprung in einem unteren Teillastbereich eine Untersetzung und im oberen Teillastbereich eine Übersetzung der Übertragungsbewegung bewirken.
Zwischen dem Antriebshebel und dem Abtriebshebel ist eine vorgespannte Zugfeder vorgesehen, die bei Betätigung der Übertragungsvorrichtung im dem unteren Teillastbereich entsprechenden ersten Abschnitt gespannt, jedoch bei weiterer Lastzunahme im dem oberen Teillastbereich entsprechenden zweiten Abschnitt der Kulissenbahn durch zunehmende Verkürzung des sich aus den Befestigungspunkten der Zugfeder ergebenden Federabstandes entspannt wird. Rückstellfedern sind für ein zuverlässiges Schließen der Drosselklappe eingesetzt.

Der Erfindung liegt die Aufgabe zugrunde, die Übertragungsvorrichtung der gattungsgemäßen Art zu vereinfachen und ein verbessertes Rückstellmoment im gesamten Lastbereich zu ermöglichen.

Zur Lösung der Aufgabe sind erfindungsgemäß die im Kennzeichen des Patentanspruchs 1 angegebenen Merkmale vorgesehen.

In den Unteransprüchen sind noch förderliche Weiterbildungen der Erfindung angegeben.

Durch die besondere Festlegung der Befestigungspunkte der Zugfeder am fahrhebelseitigen Antriebs- und stellerseitigen Abtriebshebel und den besonderen Verlauf der Wirkungslinie der Zugfeder zur Bewegungsrichtung des in der Kulissenbahn geführten Vorsprungs wird über den gesamten Lastbereich die Zugfeder zunehmend gespannt und durch die winklige Anordnung der Kulissenbahnabschnitte die Kraftzunahme in dem dem oberen Teillastbereich entsprechenden zweiten Abschnitt vermindert.

Dadurch, daß von Nullast bis zur Vollaststellung eine stetige Kraftzunahme der Zugfeder erfolgt, kann auf eine der im bekannten Stand der Technik verwendeten Rückstellfedern verzichtet werden, so daß durch den Entfall einer Rückstellfeder sowie durch die relativ geringere Kraftzunahme im oberen Teillastbereich geringere Betätigungskräfte aufzubringen sind.

Bei einer Funktionsstörung der Rückstellfedern ist durch die besondere Zugfederanordnung ein vollständiges Rückziehen der Drosselklappe aus deren Vollaststellung in die Leerlaufstellung gewährleistet.

Ein Ausführungsbeispiel der Erfindung ist in der Zeichnung dargestellt und im folgenden näher erläutert. Es zeigen:
- Fig. 1: in perspektivischer Ansicht eine Übertragungsvorrichtung für die Regulierung einer Brennkraftmaschine mit einem fahrhebelseitigen Antriebshebel und einem stellerseitigen Abtriebshebel und
- Fig. 2: in Ansicht die Übertragungsvorrichtung.

Zur Regulierung einer Brennkraftmaschine 1 gemäß Fig. 1 ist eine Übertragungsvorrichtung zwischen einem Fahrhebel 2 und einem als Drosselklappe 3 ausgebildeten Leistungsstellglied vorgesehen, die zur Übertragung der Verstellbewegung des Fahrhebels 2 auf die Drosselklappe 3 dient. Der Fahrhebel 2 wirkt über ein Zugglied 4 auf einen Antriebshebel 5, der als einarmiger Schwenkhebel um eine Achse 6 (Fig. 2) drehbar auf einer Festplatte 7 gelagert und mit einem stellerseitigen Abtriebshebel 8 gekoppelt ist. Beide Hebel haben bei Verstellbewegungen gleichen Drehsinn. Der als zweiarmiger Hebel ausgebildete Abtriebshebel 8 ist um eine Achse 9 drehbar auf der vorerwähnten Festplatte 7 gelagert und mit einem als Rolle 10 ausgeführten Vorsprung versehen, der in eine in dem Antriebshebel 5 vorgesehene Kulissenbahn 11 eingreift, die aus zwei einen Winkel zueinander einschließende Abschnitte 12,13 aufweist, die gemeinsam eine annähernde L-Form bilden. Der erste und kurzschenklige Abschnitt 12 verläuft somit etwa quer zum zweiten langschenkligen Abschnitt 13, der sich zumindest annähernd parallel zu einer durch die Achse 6 und die Rolle 10, wenn diese sich in Ausgangsstellung (Nullast, wie dargestellt) befindet, verlaufenden gedachten Linie erstreckt.

Neben dem zweiten Abschnitt 13, und zwar auf der der Rolle 10 abgewandten Seite, ist eine vorgespannte Zugfeder 14 mit ihrem einen Ende am Antriebshebel 5 befestigt, während das andere Ende dieser Zugfeder 14 am freien äußeren Ende des einen Hebelarms 8a des Abtriebshebels 8 eingehakt ist. Der andere Hebelarm 8b weist an seinem freien Ende einen Anlenkpunkt 15 für ein Gestänge 16 auf, das über einen Zwischenhebel 17 mit einer Drosselklappenwelle 18 verbunden ist.

Der Zwischenhebel 17 ist durch eine an der Brennkraftmaschine ortsfest angeordnete Rückstellfeder 19 belastet.

Zwischen dem Anlenkpunkt 15 und der Achse 9 des Abtriebshebels 8 ist die Rolle 10 vorgesehen, deren Bewegungsrichtung in dem ersten Abschnitt 12 der Kulissenbahn 11 während aller Stellungen des Antriebs- und Abtriebshebels 5,8 zumindest annähernd in der Wirkungslinie der Zugfeder 14 liegt.

Nach dem Übergang von dem ersten zum zweiten Abschnitt 12,13 der Kulissenbahn 11 entfernt sich die Rolle 10 zunehmend von der Wirkungslinie der Zugfeder 14 und nähert sich der Achse 6 des Antriebshebels 5. Somit wird im ersten Abschnitt 12 durch Entlangbewegen der Rolle 10 im unteren Teillastbereich eine Untersetzung mit einer definierten Kraftzunahme der Zugfeder 14 und nachfolgend im zweiten Abschnitt 13 durch weiteres Entlangbewegen der Rolle 10 im oberen Teillastbereich eine Übersetzung der Übertragungsbewegung mit geringerer Kraftzunahme der Zugfeder 14 bewirkt.

Für die Verstellung der Drosselklappe 23 bedeutet das, daß im oberen Teillastbereich eine bestimmte Fahrhebelverstellung eine relativ große Drosselklappenverstellung bei niedrigerer Betätigungskraft am Fahrhebel 2 auslöst.

Durch die besondere Zwischenfederregulierung ergibt sich ein größeres Rückstellmoment im unteren Teillastbereich, eine niedrigere Betätigungskraft im oberen Teillastbereich sowie ein harmonischer Kraftverlauf über den gesamten Betätigungsbereich und eine geringere Belastung der Rolle 10 in der Kulissenbahn 11.

## Patentansprüche

1. Übertragungsvorrichtung zur Regulierung einer Brennkraftmaschine, welche zwischen einem Fahrhebel und einem Leistungsstellglied, insbesondere Drosselklappe, angeordnet und durch mindestens eine Rückstellfeder belastet ist und aus einem fahrhebelseitigen Antriebshebel (5) und einem mit diesem im gleichen Drehsinn zusammenwirkenden stellerseitigen Abtriebshebel (8) besteht, von denen einer der beiden Hebel mit einer Kulissenbahn (11) versehen ist, an der sich bei einer Betätigung der Übertragungsvorrichtung ein Vorsprung (10) des anderen Hebels entlangbewegt, wobei die Kulissenbahn (11) im wesentlichen zwei einen Winkel zueinander einschließende Abschnitte aufweist, von denen der erste Abschnitt durch ein Entlangbewegen des Vorsprungs (10) in einem unteren Teillastbereich eine Untersetzung der Übertragungsbewegung und der zweite Abschnitt bei einem Entlangbewegen des Vorsprungs in einem oberen Teillastbereich eine Übersetzung der Übertragungsbewegung bewirken, und daß zwischen dem Antriebs- und dem zweiarmig ausgebildeten Abtriebshebel (8) eine auf diese einwirkende vorgespannte Zugfeder (14) vorgesehen ist, wobei der eine Hebelarm des Abtriebshebel (8) einen Anlenkpunkt (15) für ein mit der Drosselklappe verbundenes Gestänge aufweist,
**dadurch gekennzeichnet,**
daß das eine Ende der Zugfeder (14) an dem anlenkpunktfreien Hebelarm (8a) des Abtriebshebels (8) und das andere Zugfederende an dem einarmig ausgebildeten Antriebshebel (5) derart befestigt ist, daß die Wirkungslinie der Zugfeder (14) während aller Stellungen des Antriebs- und Abtriebshebels (5;8) zumindest annähernd in der Bewegungsrichtung des in dem ersten Abschnitt (12) der Kulissenbahn (11) entlanggleitenden und bei zunehmender Last der Zugfeder (14) sich näherndem Vorsprungs (10) liegt, jedoch in einem spitzen Winkel zur Bewegungsrichtung des in dem zweiten Abschnitt (13) der Kulissenbahn (11) entlanggleitenden und die Zugfeder (14) mit zunehmender Last stetig spannenden Vorsprungs (10) liegt.

2. Übertragungsvorrichtung nach Anspruch 1,
**dadurch gekennzeichnet,**
daß der Federweg der Zugfeder (14) bei einem Entlangbewegen des Vorsprungs (10) in dem zweiten Abschnitt (13) der Kulissenbahn (11) kürzer ist gegenüber dem bei einem Entlanggleiten des Vorsprungs in dem ersten Abschnitt (12) der Kulissenbahn (11).

3. Übertragungsvorrichtung nach Anspruch 1 oder 2,
**dadurch gekennzeichnet,**
daß die Kulissenbahn (11) im fahrhebelseitigen Antriebshebel (8) und der als Rolle ausgebildete Vorsprung (10) am stellerseitigen Abtriebshebel (8) zwischen dem Anlenkpunkt (15) und der Achse (9) des Abtriebshebels (8) vorgesehen ist.

4. Übertragungsvorrichtung nach Anspruch 2,
**dadurch gekennzeichnet,**
daß der zweite Abschnitt (13) der Kulissenbahn (11) sich zumindest annähernd parallel zu einer durch die Achsen (6,9) von Vorsprung (10) und Antriebshebel (5) verlaufenden gedachten Linien erstreckt und daß der erste Abschnitt (12) der Kulissenbahn (11) annähernd quer zum zweiten Abschnitt (13) verläuft, derart, daß beide Abschnitte (12,13) L-Form ergeben.

## Claims

1. A transmission device for controlling an internal combustion engine which is arranged between a drive lever and an output-adjusting member, in particular a throttle plate, and biassed by at least one return spring and comprising a drive lever arm (5) on the input-side and, cooperating therewith in the same direction of rotation, an output lever arm (8) on the adjusting side, one of these two lever arms being provided with a slide track (11), along which a nose (10) of the other lever moves when the transmission device is operated, wherein the slide track (11) essentially comprises two adjoining sections at an angle to one another, of which the first section generates a demultiplication of the transmission motion as it moves along the nose (10) in a first lower part-load range and the second section generates a multiplication of the transmission motion in a lower part-load range as it moves along the nose, and a preloaded tension spring (14) is arranged between the drive lever arm and the dual-arm output lever arm (8) and acts on these, whereby one of the arms of the output lever (8) has a coupling point (15) for a rod linkage coupled with the throttle plate,
**characterised in that**
the one end of the tension spring (14) is secured to the arm (8a) of the output lever arm (8) which does not have a coupling point and the other end of the tension spring is secured to the single-arm drive lever arm (5) such that the line of action of the tension spring (14) through all positions of the drive and output lever arms (5; 8) lies at least more or less in the direction of movement of the nose (10) as it slides along the first section (12) of the slide track (11) increasing the load of the tension spring (14) but lies at an acute angle to the direction of movement of the nose (10) as it slides along the second section (13) of the slide track (11) and constantly biasses the tension spring (14) with an increasing load.

2. A transmission device as claimed in claim 1,
**characterised in that**
the spring travel of the tension spring (14) as the nose (10) moves along the second section (13) of the slide track (11) is shorter than that when the nose is sliding along the first section (12) of the slide track (11).

3. A transmission device as claimed in claim 1 or 2,
**characterised in that**
the slide track (11) in the drive lever arm (8) on the input-side and the nose (10) of a roll design on the output lever arm (8) on the adjusting side are arranged between the coupling point (15) and the axle (9) of the output lever arm (8).

4. A transmission device as claimed in claim 2,
**characterised in that**
the second section (13) of the slide track (11) extends at least more or less parallel with an imaginary line passing from the nose (10) and drive lever arm (5)through the axles (6, 9) and the first section (12) of the slide track (11) extends almost perpendicular to the second section (13) such that the two sections (12, 13) form an L-shape.

## Revendications

1. Dispositif de transmission pour la régulation d'un moteur à combustion interne, dispositif qui est placé entre un accélérateur et un organe de réglage de puissance, en particulier un clapet d'étranglement, et qui est sollicité par au moins un ressort de rappel et est constitué d'un levier moteur (5) côté accélérateur et d'un levier de sortie (8) côté organe de réglage, coopérant avec ce levier moteur dans le même sens de rotation, dont l'un des deux leviers est pourvu d'une voie à coulisse (11), le long de laquelle une saillie (10) de l'autre levier se déplace lors d'un actionnement du dispositif de transmission, la voie à coulisse (11) présentant essentiellement deux portions formant entre elles un angle, dont la première portion entraîne, par un déplacement, le long de celle-ci, de la saillie (10), une démultiplication du mouvement de transmission dans un domaine inférieur de charge partielle et la deuxième portion entraîne, par un déplacement de la saillie le long de celle-ci, une multiplication du mouvement de transmission, dans un domaine supérieur de charge partielle, et où il est prévu, entre le levier moteur et le levier de sortie (8) à deux bras, un ressort de traction (14) précontraint, agissant sur les leviers, un bras du levier de sortie (8) présentant un point d'articulation (15) pour une tringlerie reliée au clapet d'étranglement,
caractérisé
en ce qu'une extrémité du ressort de traction (14) est fixée au bras de levier (8a) ne présentant pas de point d'articulation du levier de sortie (8) et l'autre extrémité du ressort de traction est fixée au levier moteur (5) à un bras, de manière que la ligne d'action du ressort de traction (14) se situe, dans toutes les positions du levier moteur et du levier de sortie (5 ; 8), au moins approximativement dans la direction de déplacement de la saillie (10), glissant le long de la voie à coulisse (11) dans la première portion (12) et s'approchant du ressort de traction (14), lorsque la charge augmente, mais se situe sous un angle aigu par rapport à la direction de déplacement de la saillie (10) glissant le long de la voie à coulisse (11) dans la deuxième portion (13) et tendant constamment le ressort de traction (14) lorsque la charge augmente.

2. Dispositif de transmission selon la revendication 1,
caractérisé
en ce que la course du ressort de traction (14), pendant un déplacement de la saillie (10) le long de la deuxième portion (13) de la voie à coulisse (11), est plus courte que la course du ressort pendant un glissement de la saillie le long de la première portion (12) de la voie à coulisse (11).

3. Dispositif de transmission selon la revendication 1 ou 2,
caractérisé
en ce que la voie à coulisse (11) est prévue dans le levier moteur (8) côté accélérateur et la saillie (10), conformée en galet, est prévue sur le levier de sortie (8) côté organe de réglage, entre le point d'articulation (15) et l'axe (9) du levier de sortie (8).

4. Dispositif de transmission selon la revendication 2,
caractérisé
en ce que la deuxième portion (13) de la voie à coulisse (11) s'étend au moins approximativement parallèlement à une ligne imaginaire, passant par les axes (6, 9) de la saillie (10) et du levier moteur (5), et en ce que la première portion (12) de la voie à coulisse (11) s'étend approximativement transversalement à la deuxième portion (13), de manière que les deux portions (12, 13) donnent une forme en L.
